# EUROPÄISCHE PATENTSCHRIFT

(11) **EP 1 412 807 B1**
(45) Veröffentlichungstag und Bekanntmachung des Hinweises auf die Patenterteilung: **10.02.2010**
(21) Anmeldenummer: 02751096.5
(22) Anmeldetag: 01.07.2002
(51) Int. Cl.: G02C 9/00

(54) **GEHÄUSE FÜR EINE FERNBEDIENUNG EINER ELEKTRISCHEN ANLAGE**
HOUSING FOR THE REMOTE CONTROL OF AN ELECTRICAL INSTALLATION
BOITIER DE TELECOMMANDE D'UNE INSTALLATION ELECTRIQUE

(30) Priorität: 02.07.2001 DE 10131500
(43) Veröffentlichungstag der Anmeldung: 28.04.2004
(73) Patentinhaber: Valeo Sicherheitssysteme GmbH, 85253 Erdweg (DE)
(72) Erfinder: SCHWAB, Dittmar, 63110 Rodgau (DE)
(74) Vertreter: Rosolen-Delarue, Katell
(86) Internationale Anmeldenummer: PCT/EP2002/007234
(87) Internationale Veröffentlichungsnummer: WO 2003/005107

(56) Entgegenhaltungen:
- EP-A- 0 808 973
- DE-U- 9 400 748

## Beschreibung

Die Erfindung betrifft ein Gehäuse für eine Fernbedienung einer elektrischen Anlage mit einer einen Innenraum begrenzenden Gehäusewand, in welcher sich mindestens ein druckknopfartiges Betätigungselement befindet, welches durch eine umlaufende Vertiefung von der restlichen Gehäusewand getrennt ist und welches gegen den Druck randseitig angeordneter elastischer Rückstellmittel von einer Ruhestellung in eine Betätigungsstellung drückbar ist.

Ein derartiges Gehäuse ist beispielsweise aus der DE 94 00 748 U1 bekannt und enthält eine Infrarot-Fernbedienung zur Betätigung der elektrischen Verriegelung eines Kraftfahrzeuges. Dabei wird das Gehäuse durch zwei schalenförmige Kunststoffhälften gebildet, die einen Innenraum umschließen, in dem sich die elektrischen und elektronischen Komponenten der Fernbedienung befinden, die durch das Betätigungselement aktivierbar sind.

Es ist ebenfalls bereits bekannt, bei Kraftfahrzeugen mit einer fernbedienbaren Verriegelung das entsprechende Fernbedienungsgehäuse als Schlüsselkopf des Kraftfahrzeugschlüssels auszubilden. Das Betätigungselement dient bei derartigen Fahrzeugschlüsseln häufig gleichzeitig zur Aufnahme eines Logos des jeweiligen Fahrzeugherstellers und umfaßt ein Trägerelement, welches über Rückstellmittel mit der angrenzenden Gehäusewand verbunden ist, und ein außenseitig an dem Trägerelement befestigtes plattenförmige Sichtteil aus einem harten Material (z.B. aus Aluminium oder einem harten Kunststoff), auf dem sich dann das Logo befindet.

Üblicherweise besteht das Trägerelement ebenfalls aus einem harten Material (z.B. einem Metall oder einem harten Kunststoff), so daß das Sichtteil sich problemlos über eine Klebeverbindung dauerhaft mit dem Trägerelement verbinden läßt.

Bei Gehäusen, die z.B. aus verfahrenstechnischen Gründen Trägerelemente aus einem weichen Kunststoff (z.B. einem Polyurethan) besitzen, hat sich gezeigt, daß das aus dem harten Material bestehende Sichtteil sich nach mehrfachem Drücken des Betätigungselementes von dem Trägerelement nach und nach ablöst. Denn bei dem Drücken des Betätigungselementes wird dieses zum Innenraum des Gehäuses hingebogen, so daß die bei diesem Vorgang zwischen dem relativ starren Sichtteil und dem weichen elastischen Trägerelement auftretenden Kräfte ein Ablösen des Sichtteiles bewirken.

Der Erfindung liegt die Aufgabe zugrunde, ein Gehäuse mit einem Betätigungselement anzugeben, welches aus einem Trägerelement aus einem weichen elastischen Material und einem Sichtteil aus härterem Material besteht, bei dem auch bei einer häufigen Betätigung des Betätigungselementes ein Lösen des Sichtteiles von dem Trägerelement weitgehend vermieden wird.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, das Sichtteil in einen umlaufenden Rand des Trägerelementes einzubetten, so daß beim Drücken des Betätigungselementes der an das Sichtteil angrenzende umlaufende Rand des Trägerelementes seitlich gegen das Sichtteil gedrückt wird und dieses fixiert.

Um zu verhindern, daß das Sichtteil bei der normalen Handhabung des Gehäuses aus dem umlaufenden Rand des Trägerelementes herausfällt, hat es sich als zweckmäßig erwiesen, wenn das Trägerelement und das Sichtteil miteinander verklebt werden oder wenn der umlaufende Rand des Trägerelementes eine Hinterschneidung aufweist, in welche das Sichtteil einpreßbar ist.

Sofern das Sichtteil und das Trägerelement über eine Klebeverbindung miteinander verbunden sind, hat es sich als vorteilhaft erwiesen, wenn zur Herstellung einer Klebeschicht, möglichst konstanter Dicke, in dem Trägerelement und/oder in dem Sichtteil Vertiefungen vorgesehen sind, in welche der überschüssige Kleber bei dem Fügen der beiden Teile hineingedrückt wird.

Weitere Einzelheiten und Vorteile der Erfindung ergeben sich aus den folgenden anhand von Figuren erläuterten Ausführungsbeispielen. Es zeigen:
Fig.1 die Seitenansicht eines teilweise im Schnitt dargestellten Kraftfahrzeugschlüssels mit einem als erfindungsgemäßes Gehäuse ausgebildeten Schlüsselkopf;
Fig.2 eine vergrößerte Ansicht des in Fig.1 mit II bezeichneten Ausschnittes und
Fig.3 eine Fig. 2 entsprechende Ansicht eines weiteren Ausführungsbeispieles.

In Fig.1 ist mit 1 ein Kraftfahrzeugschlüssel mit einem Schlüsselbart 2 und einem Schlüsselkopf 3 bezeichnet. Der Schlüsselkopf umfaßt ein Gehäuse 4 mit einem Innenraum 5, in dem elektrische und elektronische Komponente für die Betätigung einer Fernbedienung angeordnet sind, von denen aus Übersichtlichkeitsgründen lediglich ein Druckschalter 6 dargestellt ist.

Das Gehäuse 4 setzt sich aus zwei lösbar miteinander verbundenen schalenförmigen Kunststoffhälften 7, 8 zusammen, welche die Gehäusewand 9 bilden, und die aus einem Elastomer (vorzugsweise einem Polyurethan) bestehen, in dem aus Stabilitätsgründen ein Einleger 10 aus einem Glasfaser verstärktem Kunststoff (z.B. Polyamid 6.6 mit 30% GF) oder Metall eingebettet ist.

In der oberen Kunststoffhälfte 7 befindet sich ein druckknopfartiges Betätigungselement 11, welches durch eine umlaufende Vertiefung 12 von der restlichen Gehäuserand 9 getrennt ist und einen dem Druckschalter 6 zugewandten Stößel 13 aufweist, welcher beim Herunterdrücken des Betätigungselementes 11 den Druckschalter 6 betätigt.

Das Betätigungselement 11 umfaßt ein aus dem gleichen Elastomer wie die Gehäusewand 9 bestehendes Trägerelement 14 und ein außenseitig an dem Trägerelement 14 befestigtes plattenförmiges Sichtteil 15 aus Aluminium, auf welches z.B. ein Firmenlogo aufgedruckt ist.

Das Trägerelement 14 ist randseitig über das unterhalb der umlaufenden Vertiefung 12 verbleibende und als Rückstellmittel wirkende Material 16 mit der dem Betätigungselement 11 benachbarten Gehäusewand 9 einstückig verbunden.

Erfindungsgemäß wird das Sichtteil 15 von einem umlaufenden Rand 17 des Trägerelementes 14 seitlich umschlossen, wobei die Seitenfläche 18 des Sichtteiles 15 etwa parallel zur Seitenwand 19 der benachbarten Vertiefung 12 angeordnet ist. Außerdem ist das Sichtteil 15 mit dem Trägerelement 14 verklebt.

Damit sich zwischen dem Trägerelement 14 und dem Sichtteil 15 eine möglichst gleichmäßige Klebeschicht 20 ausbildet, sind in dem Trägerelement 14 Vertiefungen 21 (Fig.2) vorgesehen, in welche der überschüssige Kleber bei dem Fügeverfahren gedrückt wird.

Wird nun das Betätigungselement 11 durch Druck auf das Sichtteil 15 von seiner in Fig.1 dargestellten Ruhestellung in seine Betätigungsstellung gedrückt, so verschiebt sich mit dem Sichtteil 15 und dem Trägerelement 14 der Stößel 13 in den Innenraum 5 des Gehäuses 4 hinein und betätigt den Druckschalter 6. Dadurch wird die Fernbedienung in bestimmungsgemäßer Weise aktiviert.

Mit dem Druck auf das Sichtteil 15 wird auch der Rand 17 des Trägerelementes 14 etwas nach unten verschoben und führt gleichzeitig eine leichte Schwenkbewegung in Richtung auf die Seitenfläche 18 des Sichtteiles 15 aus, so daß das Sichtteil 15 durch den umlaufenden Rand 17 des Trägerelementes 14 geklemmt ist.

Sofern das Sichtteil in eine Hinterschneidung des Trägerelementes eingreift, kann auf eine Klebeverbindung auch verzichtet werden. Ein entsprechendes Ausfübrungsbeispiel zeigt Fig.3, in der das mit 14' bezeichnete Trägerelement eine schwalbenschwanzförmige Hinterschneidung 22 aufweist, von der das Sichtteil 15' gehalten wird.

Die Erfindung ist selbstverständlich nicht auf die vorstehend beschriebenen Ausführungbeispiele beschränkt. So kann als Sichtteil statt Aluminium auch ein anderes (nicht weiches) Metall oder ein relativ harter Kunststoff (z.B. auch ein Glasfaser verstärkter Kunststoff) verwendet werden. Auch ist es nicht zwingend erforderlich, daß es sich bei dem Rückstellmittel um eine einstückige Verbindung zwischen dem Trägerelement und der Gehäusewand handelt, sondern es kann sich z.B. auch (wie in der eingangs erwähnten DE 94 00 748 U1 offenbart) um eine zusätzliche Kunststoff-Folie handeln, welche die umlaufende Vertiefung auf ihrer dem Innenraum zugewandten Seite überbrückt.

### Bezugszeichenliste

- 1: Kraftfahrzeugschlüssel
- 2: Schlüsselbart
- 3: Schlüsselkopf
- 4: Gehäuse
- 5: Innenraum
- 6: Druckschalter
- 7: (obere) Kunststoffhälfte
- 8: Kunststoffhälfte
- 9: Gehäusewand
- 10: Einleger
- 11: Betätigungselement
- 12: Vertiefung
- 13: Stößel
- 14,14': Trägerelement
- 15,15': Sichtteil
- 16: Material, Rückstellmittel
- 17: Rand
- 18: Seitenfläche
- 19: Seitenwand
- 20: Klebeschicht
- 21: Vertiefung
- 22: Hinterschneidung

## Patentansprüche

1. Gehäuse für eine Fernbedienung einer elektrischen Anlage mit einer einen Innenraum (5) begrenzenden Gehäusewand (9), in welcher sich mindestens ein druckknopfartiges Betätigungselement (11) befindet, welches durch eine umlaufende Vertiefung (12) von der restlichen Gehäusewand getrennt ist und welches gegen den Druck randseitig angeordneter elastischer Rückstellmittel (16) von einer Ruhestellung in eine Betätigungsstellung drückbar ist, mit den Merkmalen:
a) das Betätigungselement (11) umfaßt ein Trägerelement (14, 14') aus einem weichen elastischen Material und ein außenseitig an dem Trägerelement (14, 14') befestigtes plattenförmiges Sichtteil (15, 15') aus einem härteren Material; und
b) das Trägerelement (14, 14') ist randseitig über das unterhalb der umlaufenden Vertiefung (12) verbleibende und als Rückstellmittel wirkende elastische Material (16) mit der dem Betätigungselement (11) benachbarten Gehäusewand (9) verbunden; und mit dem kennzeichnenden Merkmal:
c) das Sichtteil (15, 15') wird von einem umlaufenden Rand (17) des Trägerelementes (14, 14') mindestens teilweise umschlossen, so daß beim Drücken des Betätigungselementes (11) in seine Betätigungsstellung der an das Sichtteil (15, 15') angrenzende umlaufende Rand (17) des Trägerelementes (14, 14') seitlich gegen das Sichtteil (15, 15') drückt und dieses fixiert.

2. Gehäuse nach Anspruch 1, **dadurch gekennzeichnet, daß** das Sichtteil (15) mit dem Trägerelement (14) verklebt ist.

3. Gehäuse nach Anspruch 2, **dadurch gekennzeichnet, daß** randseitig in dem Trägeelement (14) und/oder dem Sichtteil (15) Vertiefungen (21) vorgesehen sind, welche bei der Herstellung der Klebeverbindung zwischen Sichtteil (15) und Trägerelement (14) den überschüssigen Kleber aufnehmen.

4. Gehäuse nach einem der Ansprüche 1 bis 3, **dadurch gekennzeichnet, daß** der umlaufende Rand (17) des Trägerelementes (14') auf seiner dem Sichtteil (15') zugewandten Seite eine Hinterschneidung (22) aufweist, derart, daß das in die Hinterschneidung (22) gepreßte Sichtteil (15') von dem Trägerelement (14') gehalten wird.

5. Gehäuse nach Anspruch 4, **dadurch gekennzeichnet, daß** der umlaufende Rand (17) des Trägerelementes (14') auf seiner dem Sichtteil (15') zugewandten Seite eine schwalbenschwanzförmige Hinterschneidung (22) aufweist.

6. Gehäuse nach einem der Ansprüche 1 bis 5, **dadurch gekennzeichnet, daß** das Trägerelement (14, 14') aus Polyurethan besteht.

7. Gehäuse nach einem der Ansprüche 1 bis 6, **dadurch gekennzeichnet, daß** das Sichtteil (15, 15') aus Metall oder Kunststoff besteht.

8. Gehäuse nach einem der Ansprüche 1 bis 7, **dadurch gekennzeichnet, daß** die das Betätigungselement (11) umgebende Gehäusewand (9) aus einem weichen elastischen Kunststoff besteht, in dem ein Einleger (10) aus Metall oder einem Glasfaser verstärktem Kunststoff angeordnet ist.

9. Gehäuse nach einem der Ansprüche 1 bis 8, **dadurch gekennzeichnet, daß** es sich bei dem Gehäuse (4) um den Schlüsselkopf eines Kraftfahrzeugschlüssels (1) handelt.

## Claims

1. Housing for a remote control for an electrical system having a housing wall (9) which bounds an internal area (5), in which at least one operating element (11) is located which is like a pushbutton, is separated by a circumferential depression (12) from the rest of the housing wall and can be pushed from a rest position to an operating position against the pressure of elastic resetting means (16) which are arranged at the edge, having the features:
a) the operating element (11) comprises a mount element (14, 14') composed of a soft elastic material, and a viewing part (15, 15'), which is in the form of a panel and is mounted on the outside of the mount element (14, 14'), composed of a harder material; and
b) the mount element (14, 14') is connected at the edge to that housing wall (9) which is adjacent to the operating element (11), via the elastic material (16) which remains underneath the circumferential depression (12) and acts as the resetting means; and
having the characterizing feature:
c) the viewing part (15, 15') is at least partially surrounded by a circumferential edge (17) of the mount element (14, 14'), so that, when the operating element (11) is pushed to its operating position, that circumferential edge (17) of the mount element (14, 14') which is adjacent to the viewing part (15, 15') pushes against the viewing part (15, 15') from the side, and fixes it.

2. Housing according to Claim 1, **characterized in that** the viewing part (15) is adhesively bonded to the mount element (14).

3. Housing according to Claim 2, **characterized in that** depressions (21) are provided at the edge in the mount element (14) and/or in the viewing part (15) and hold the excess adhesive during production of the adhesive joint between the viewing part (15) and the mount element (14).

4. Housing according to one of Claims 1 to 3, **characterized in that** the circumferential edge (17) of the mount element (14') has an undercut (22) on its side facing the viewing part (15'), such that the viewing part (15') which is pressed into the undercut (22) is held by the mount element (14').

5. Housing according to Claim 4, **characterized in that** the circumferential edge (17) of the mount element (14') has an undercut (22) in the form of a dovetail on its side facing the viewing part (15').

6. Housing according to one of Claims 1 to 5, **characterized in that** the mount element (14, 14') is composed of polyurethane.

7. Housing according to one of Claims 1 to 6, **characterized in that** the viewing part (15, 15') is composed of metal or plastic.

8. Housing according to one of Claims 1 to 7, **characterized in that** the housing wall (9) which surrounds the operating element (11) is composed of a soft elastic plastic, in which an insert (10) composed of metal or a glass-fiber-reinforced plastic is arranged.

9. Housing according to one of Claims 1 to 8, **characterized in that** the housing (4) is the key head of a motor vehicle key (1).

## Revendications

1. Boîtier pour une télécommande d'une installation électrique comprenant une paroi de boîtier (9) limitant un espace interne (5), dans laquelle se trouve au moins un élément d'actionnement (11) de type bouton poussoir, qui est séparé du reste de la paroi de boîtier par un renfoncement périphérique (12) et qui peut être pressé d'une position de repos dans une position d'actionnement à l'encontre de la pression de moyens de rappel (16) élastiques disposés sur les bords, comprenant les caractéristiques suivantes :
a) l'élément d'actionnement (11) comprend un élément de support (14, 14') en matériau élastique souple et une partie visible (15, 15') en forme de plaque en un matériau plus dur, fixée du côté extérieur sur l'élément de support (14, 14') ; et
b) l'élément de support (14, 14') est connecté au niveau du bord, par le biais du matériau élastique (16) restant sous le renfoncement périphérique (12) et servant de moyen de rappel, à la paroi de boîtier (9) adjacente à l'élément d'actionnement (11) ; et
comprenant la caractéristique caractérisante suivante :
c) la partie visible (15, 15') est au moins en partie entourée par un bord périphérique (17) de l'élément de support (14, 14'), de sorte que lorsque l'on presse l'élément d'actionnement (11) dans sa position d'actionnement, le bord (17) périphérique, adjacent à la partie visible (15, 15'), de l'élément de support (14, 14') presse latéralement contre la partie visible (15, 15') et la fixe.

2. Boîtier selon la revendication 1, **caractérisé en ce que** la partie visible (15) est collée à l'élément de support (14).

3. Boîtier selon la revendication 2, **caractérisé en ce que** des renfoncements (21) sont prévus du côté du bord dans l'élément de support (14) et/ou la partie visible (15), lesquels reçoivent l'excès de colle lors de la fabrication de la connexion par collage entre la partie visible (15) et l'élément de support (14).

4. Boîtier selon l'une quelconque des revendications 1 à 3, **caractérisé en ce que** le bord périphérique (17) de l'élément de support (14') présente sur son côté tourné vers la partie visible (15') une contre-dépouille (22) de telle sorte que la partie visible (15') pressée dans la contre-dépouille (22) soit maintenue par l'élément de support (14').

5. Boîtier selon la revendication 4, **caractérisé en ce que** le bord périphérique (17) de l'élément de support (15') présente, sur son côté tourné vers la partie visible (15'), une contre-dépouille (22) en forme de queue d'aronde.

6. Boîtier selon l'une quelconque des revendications 1 à 5, **caractérisé en ce que** l'élément de support (14, 14') se compose de polyuréthane.

7. Boîtier selon l'une quelconque des revendications 1 à 6, **caractérisé en ce que** la partie visible (15, 15') se compose de métal ou de plastique.

8. Boîtier selon l'une quelconque des revendications 1 à 7, **caractérisé en ce que** la paroi de boîtier (9) entourant l'élément d'actionnement (11) se compose d'un plastique élastique souple, dans lequel est disposé un insert (10) en métal ou en un plastique renforcé par des fibres de verre.

9. Boîtier selon l'une quelconque des revendications 1 à 8, **caractérisé en ce que** le boîtier (4) est la tête de clé d'une clé de véhicule automobile (1).
